# EUROPÄISCHE PATENTSCHRIFT

(11) **EP 2 112 292 B1**
(45) Veröffentlichungstag und Bekanntmachung des Hinweises auf die Patenterteilung: **03.06.2015**
(21) Anmeldenummer: 09158562.0
(22) Anmeldetag: 23.04.2009
(51) Int. Cl.: E04B 1/68

(54) **Dichtelement**
Seal element
Elément d'étanchéité

(30) Priorität: 25.04.2008 DE 102008020955
(43) Veröffentlichungstag der Anmeldung: 28.10.2009
(73) Patentinhaber: Tremco illbruck Produktion GmbH, 92439 Bodenwöhr (DE)
(72) Erfinder: Drumm, Andreas, 69256, Mauer (DE); Augele, Hans-Peter, 69118 Heidelberg (DE); Schwammberger, Trosten, 74862 Binau (DE)
(74) Vertreter: Lippert, Stachow & Partner

(56) Entgegenhaltungen:
- EP-A2- 1 811 111
- DE-U1- 9 105 612

## Beschreibung

Die vorliegende Erfindung betrifft ein Dichtelement ausgebildet als Fugendichtband, besonders ein vorkomprimiertes oder unkomprimiertes Fugendichtband mit oder ohne Selbstkleber, für die Abdichtung eines Randbereichs eines Bauelements gegen einen benachbarten Anschlussbereichs eines Gebäudes, sowie ein wärmegedämmtes System, das ein derartiges Dichtelement umfasst.

In jüngerer Zeit wird immer größerer Wert darauf gelegt, dass Gebäude und einzelne Räume sowie auch Fahrzeuge und dergleichen möglichst gut isoliert werden. Insbesondere bei Gebäuden sollen Anschlussfugen von Fenstern und Türen besonders gut, d.h. nach den Empfehlungen der Energieeinsparverordnung (EnEV), abgedichtet werden. Hierzu ist es erforderlich, dass die Abdichtung auf der einem Innenraum zugewandten Innenseite luftdichter und dampfdiffusionsdichter ist als auf der einem Außenraum zugewandten Außenseite. Der Grund hierfür liegt darin, dass aus dem insbesondere in der kälteren Jahreszeit eher warmen und ggf. feuchten Innenraum möglichst keine Luft und möglichst kein Dampf in die Dichtung eindringen sollen, weil in der Dichtung die den Dampf enthaltende Luft abkühlen und Flüssigkeit auskondensieren würde. Dies könnte zu einer Ansammlung von Feuchtigkeit und schlimmstenfalls zur Zerstörung der die Dichtung umgebenden Bereiche, beispielsweise durch Schimmelbildung, führen. Im Gegensatz dazu sollte der äußere Teil der Dichtung durchlässiger für Luft und insbesondere für Dampf sein, um ggf. doch eingedrungene Feuchtigkeit besser nach außen diffundieren lassen zu können.

Um diese Funktionen einer Abdichtung erzielen zu können, wird herkömmlich eine Fugendichtung aus einem Schaumsystem wie beispielsweise einem ZweiKomponenten-PU-Schaum eingesetzt, auf dem an der dem Außenbereich zugewandten Seite eine für die Diffusion von Dampf relativ durchlässige Folie und an dem Innenbereich zugewandten Seite eine für die Diffusion von Dampf relativ undurchlässige Folie angebracht ist. Beim Einbau eines derartigen Fugendichtbands ist es nachteilig, dass mit drei unterschiedlichen Materialien umgegangen werden muss, was nicht nur die Zeit für den Einbau erhöht, sondern auch die Wahrscheinlichkeit von Fehlern beim Einbau einer solchen Abdichtung erhöht.

Die DE 91 05 612 U1 beschreibt einen Rahmen mit einem mit diesem verbundenen Dichtungsprofil, wobei das Dichtungsprofil aus einem Schaumstoffmaterial besteht und über die äußere Rahmenkontur hinaus deutlich erkennbar vorsteht, wobei das Dichtungsprofil profiliert ist, um als Einführhilfe beim Einführen des Rahmens in eine Gebäudeöffnung zu erleichtern, um als Einführhilfe beim Einführen des Rahmens in eine Gebäudeöffnung zu erleichtern.

DE 9105612 U1 offenbart die Merkmale des Oberbegriffs des Anspruchs 1.

Der vorliegenden Erfindung liegt die Aufgabe zugrunde, ein Dichtelement ausgebildet als Fugendichtband für die Abdichtung eines Randbereichs eines Bauelements gegen einen benachbarten Anschlussbereich eines Gebäudes, Fahrzeugs oder dergleichen sowie ein wärmegedämmtes System, welches ein derartiges Dichtelement umfasst, zu schaffen, womit die beschriebenen Nachteile vermieden werden können und ein schnellerer, effizienterer und weniger fehleranfälliger Einbau realisiert werden kann.

Diese Aufgabe wird mit einem Dichtelement ausgebildet als Fugendichtband gemäß Anspruch 1 bzw. einem wärmegedämmten System gemäß Anspruch 16 gelöst. Vorteilhafte Weiterbildungen der Erfindung sind Gegenstand der abhängigen Ansprüche.

Erfindungsgemäß erstreckt sich das Dichtelement zwischen einem ersten Abschnitt und einem zweiten Abschnitt in einer Breitenrichtung und weist quer zur Breitenrichtung in einer Dickenrichtung je eine dem Randbereich und dem Anschlussbereich zugewandte Einbaukante auf, und das Dichtelement ist so profiliert, dass es im Bereich des ersten Abschnitts eine größere Dicke aufweist als im Bereich des zweiten Abschnitts.

Das erfindungsgemäße Dichtelement ausgebildet als Fugendichtband, für die Abdichtung eines Randbereichs eines Bauelements gegen einen benachbarten Anschlussbereich eines Gebäudes, Fahrzeugs oder dergleichen, erstreckt sich zwischen einem ersten Abschnitt und einem zweiten Abschnitt in einer Breitenrichtung und weist quer zur Breitenrichtung in einer Dickenrichtung je eine dem Randbereich und dem Anschlussbereich zugewandte Einbaukante auf, und das Dichtelement ist so profiliert, dass es im Bereich des ersten Abschnitts eine größere Dicke aufweist als im Bereich des zweiten Abschnitts. Da das Dichtelement im Bereich des ersten Abschnitts dicker ist als im Bereich des zweiten Abschnitts, wird es beim Einbau zwischen dem Randbereich eines Bauelements, wie beispielsweise einem Rahmen eines Fensters oder einer Tür, und dem Anschlussbereich eines Gebäudes, wie beispielsweise dem Mauerwerk, eines Fahrzeugs oder ähnlichem an derjenigen Stelle, wo es dicker ist, stärker komprimiert als an derjenigen Stelle, die eine geringere Dicke aufweist. Durch den höheren Komprimierungsgrad beim ersten Abschnitt ergibt sich zwangsweise eine höhere Sperrwirkung für Luft und die Diffusion von Dampf, als dies bei dem weniger stark zusammengepressten Bereich beim zweiten Abschnitt der Fall ist. Somit kann durch Verwendung eines Dichtelements aus einem einzigen Material gleichzeitig ein einfacher, schneller und weniger fehleranfälliger Einbau realisiert werden, ohne die eingangs genannten Anforderungen hinsichtlich der unterschiedlichen Luft- und Dampfdurchlässigkeit im Innen- und Außenbereich zu vernachlässigen. Im Fall des Einsatzes des erfindungsgemäßen Dichtelements in einem normalen Gebäude ist somit darauf zu achten, dass der erste Abschnitt der dem Innenbereich eines Raums bzw. des Gebäudes zugewandten Seite und der zweite Abschnitt der der Außenseite des Gebäudes zugewandten Seite entspricht. Sollte das erfindungsgemäße Dichtelement beispielsweise zur Abdichtung eines Kühlraums verwendet werden, ist der erste Abschnitt des Dichtelements zur Außenseite, also der wärmeren Seite, hin auszurichten und der zweite Abschnitt zur Innenseite hin, also zur gekühlten Seite, gerichtet.

Die der Erfindung zugrunde liegende Aufgabe wird somit mit einem Dichtelement gemäß Anspruch 1 bzw. einem wärmegedämmten System gemäß Anspruch 16 gelöst.

Das erfindungsgemäße Dichtelement ist so profiliert, dass es in Abwesenheit von äußerer Einwirkung im Bereich des ersten Abschnitts eine größere Dicke aufweist als im Bereich des zweiten Abschnitts, und so komprimierbar bzw. kompressibel ist, dass seine Dicke vom ersten Abschnitt bis zum zweiten Abschnitt bei einem Einbau zwischen dem Randbereich und dem Anschlussbereich im Wesentlichen gleich ist. "In Abwesenheit von äußerer Einwirkung" bedeutet hier und nachfolgend, dass das Dichtelement nicht verbogen und insbesondere nicht komprimiert ist, sich das Dichtelement also im entspannten Zustand und nicht im eingebauten Zustand befindet. Bei Angaben über die Dicke des Dichtelements bzw. Fugendichtbands wird nachfolgend auch ohne besondere Erwähnung davon ausgegangen, dass sich diese Angaben auf den Zustand in Abwesenheit von äußerer Einwirkung beziehen.

Weiter befinden sich bei dem erfindungsgemäßen Dichtelement der erste Abschnitt und der zweite Abschnitt jeweils an den Begrenzungen in der Breitenrichtung. In anderen Worten bilden der erste Abschnitt und der zweite Abschnitt die Begrenzungen bzw. Ränder des Dichtelements in der Breitenrichtung. Dabei ist insbesondere das Dichtelement an demjenigen Rand, den der erste Abschnitt bildet, am dicksten und an demjenigen Rand, den der zweite Abschnitt bildet, am dünnsten.

Eine größere Variation der Isolationsfähigkeit und der Sperrwirkung gegen Dampfdiffusion kann erreicht werden, wenn die Dicke des Dichtelements vom zweiten Abschnitt zum ersten Abschnitt hin abnimmt, dann wieder zunimmt und schließlich wieder abnimmt, wobei die Dicke des Dichtelements am zweiten Abschnitt kleiner ist als am ersten Abschnitt, damit die höchste Dampfsperrwirkung im Bereich des ersten Abschnitts erfolgt.

Das Dichtelement kann leichter und homogener beim Einbau zu komprimieren sein, wenn die Übergänge zwischen Abschnitten unterschiedlicher Dicke jeweils abgerundet sind.

Eine weitere vorteilhafte Ausführungsform der Erfindung besteht darin, die beiden Einbaukanten symmetrisch bezüglich einer vom ersten Abschnitt zum zweiten Abschnitt verlaufenden Achse auszubilden. In diesem Fall kann sich eine Vereinfachung des Einbaus des erfindungsgemäßen Dichtelements ergeben, da nicht unterschieden zu werden braucht, welcher Abschnitt des Dichtelements dem Randbereich oder dem Anschlussbereich zugewandt eingebaut werden soll.

Es kann auch vorteilhaft sein, eine der beiden Einbaukanten profillos auszubilden. Diese glatte Einbaukante lässt sich dann besonders problemlos am Randbereich des Bauelements oder am Anschlussbereich anbringen. Alternativ kann an der profillos ausgebildeten Einbaukante ein weiteres Dichtelement angebracht sein, das ebenfalls mit einer profillos ausgebildeten Einbaukante versehen ist, wobei die Verbindung über die beiden profillos ausgebildeten Einbaukanten erfolgt. Falls auch das weitere Dichtelement profiliert ist, kann beispielsweise eine spiegelsymmetrische Konfiguration des Verbunds - z.B. in Form eines Keils - aus den beiden Dichtelementen gebildet werden. Außerdem ist es möglich, als weiteres Dichtelement ein vollständig profillos gestaltetes Dichtelement zu verwenden, um damit die Gesamtbreite, die das Dichtelement einnehmen kann, zu vergrößern. Ferner ist es möglich, zwei unterschiedlich profilierte Dichtelemente mit je einer profillos ausgebildeten Einbaukante an diesen profillosen Einbaukanten zu verbinden, um so ein entsprechend dickes, beidseitig profiliertes Dichtelement zu erhalten. Auf diese Weise kann das Dichtelement an verschiedenste Einbaukonfigurationen angepasst werden.

Das erfindungsgemäße Dichtelement ist vorzugsweise mit einem Imprägnierstoff zur Verbesserung der Dichtwirkung durch Eintauchen in den in flüssiger Form vorliegenden Imprägnierstoff homogen getränkt. Dies bringt den Vorteil mit sich, dass nicht nur ein bestimmter Bereich des Dichtelements getränkt zu werden braucht, während der übrige Teil des Dichtelements von Imprägnierstoff frei bleibt oder nur schwächer getränkt wird, sondern dass der Imprägniervorgang zur Erzielung einer homogenen Tränkung wesentlich vereinfacht wird. Der Imprägnierstoff ist üblicherweise eine Acrylatmasse mit diversen Füllstoffen, Flammschutzmitteln und Wasseranteil. Durch anschließendes Trocknen verschwindet der Wasseranteil, und zurück bleibt die Tränkmasse, welche sich um die Schaumstruktur gelegt hat. Die Trocknung erfolgt dabei so, dass das Dichtelement viskoelastisch bleibt.

In einer Ausgestaltung des erfindungsgemäßen Dichtelements als Fugendichtband werden Produkteigenschaften wie Schlagregendichtigkeit bis mindestens 600 Pa und eine Wärmedämmung mit einem U-Wert von etwa 0,7 W/m²K erreicht, wobei ein derartiges Fugendichtband gleichzeitig offen gegen Dampfdiffusion auf der einen Seite und luftdicht sowie dampfbremsend auf der anderen Seite ist. Beim üblichen Einsatz eines derartigen Fugendichtbands im Baubereich wird dann selbstverständlich der luftdichte Abschnitt auf der Innenseite und der gegen Dampfdiffusion offenere Abschnitt auf der Außenseite, also zum Freien hin, angeordnet. Die Dichtwirkung eines derartigen Fugendichtbands beruht auf dessen beim Einbau erfolgenden Kompression mit entsprechender Verdichtung des Materials des Fugendichtbands, während bei anders geformten Dichtelementen mit beispielsweise einer Dichtlippe die Dichtwirkung durch Anlegen bzw. Anpressen der Dichtlippe an das abzudichtende Bauteil und ggf. Umbiegen der Dichtlippe erfolgt.

Erfindungsgemäß kann somit ein Dichtelement, wie insbesondere ein strangförmiges Fugendichtband, mit einer dem Fensterrahmen angepassten Breite für Fugen von etwa 3 - 25 mm realisiert werden. Je nach Abmessung ist es möglich, auf das erfindungsgemäße Dichtelement bzw. Fugendichtband eine oder mehrere weitere Lagen an profillosen oder auch profilierten Fugendichtbändern aufzubringen.

Das erfindungsgemäße Dichtelement ist somit deutlich schneller und wetterunabhängiger gehandhabt werden, da der Verbau der Fenster schneller erfolgen kann, weil nur ein einziges Material ohne Vorbehandlung des Untergrundes auf einen Fensterrahmen geklebt zu werden braucht. Das erfindungsgemäße Dichtelement erfüllt bei jeder Witterung wie Regen, Nebel, Kälte oder Wärme seine beschriebene Funktion. Im Gegensatz dazu sind Zwei- Komponenten-Schäume für die Wärmedämmung je nach Temperatur und Feuchte schwieriger zu verarbeiten.

Das erfindungsgemäße Dichtelement ist aus PU-Schaum gefertigt, der meist Zusatzstoffe wie Blähgraphit enthält, und wird vorzugsweise so komprimiert als Rolle an die Kunden ausgeliefert, dass die sogenannte Anlieferform trotz unterschiedlichster Konturen planparallel ist. Der stärker komprimierte Abschnitt ist dabei in der Regel markiert. Die Markierung kann u. a. im Innenkern, auf der Rollenaußenfläche oder der Rollenseitenfläche beispielsweise durch Farbe, Aufdruck oder farbliches Folienband realisiert werden.

Verschiedenste Ausführungsformen sind mit und ohne Selbstkleber auf der nicht profilierten Seite lieferbar.

Ein erfindungsgemäßes wärmegedämmtes System umfasst ein Bauelement, wie es beispielsweise eine Tür, ein Fenster oder dergleichen darstellt, mit einem Randbereich, wie beispielsweise einem Rahmen. Ferner umfasst das erfindungsgemäße System einen Anschlussbereich, an den der Randbereich anschließt und der mit diesem in der Regel eine abzudichtende Fuge bildet. In einem Gebäude ist der Anschlussbereich beispielsweise das Mauerwerk.

Ferner umfasst das erfindungsgemäße System ein Dichtelement mit mindenstens den Merkmalen des Anspruchs 1, für die Abdichtung des Randbereichs gegen den benachbarten Anschlussbereich. Dabei erstreckt sich das Dichtelement zwischen einem ersten Abschnitt und einem zweiten Abschnitt in einer Breitenrichtung und weist quer zur Breitenrichtung in einer Dickenrichtung je eine dem Randbereich und dem Anschlussbereich zugewandte Einbaukante auf, wobei das Dichtelement so profiliert ist, dass es in Abwesenheit von äußerer Einwirkung, wie insbesondere Druck oder Spannung, im Bereich des ersten Abschnitts eine größere Dicke aufweist als im Bereich des zweiten Abschnitts. Das Dichtelement ist in dem erfindungsgemäßen wärmegedämmten System so zwischen dem Randbereich und dem Anschlussbereich angeordnet und komprimiert, dass seine Dicke vom ersten Abschnitt bis zum zweiten Abschnitt im Wesentlichen gleich ist. Durch die stärkere Komprimierung beim ersten Abschnitt mit größerer Dicke wird eine höhere Materialdichte des Dichtelements an dieser Stelle bewirkt, was zu einer verstärkten Undurchlässigkeit gegen Dampfdiffusion führt. Dementsprechend ist das erfindungsgemäße wärmegedämmte System an derjenigen Stelle, an der das Dichtelement aufgrund der geringeren Breite nur weniger komprimiert ist, besser durchlässig für die Diffusion von Dampf. Somit braucht bei diesem System nur ein Fugendichtband aus einem einzigen Material eingesetzt zu werden, was die Handhabung insbesondere beim Einbau erheblich erleichtert.

Weitere Vorteile, Merkmale und Besonderheiten der Erfindung ergeben sich aus der nachfolgenden Beschreibung vorteilhafter Ausgestaltungen des nicht maßstäblich dargestellten erfindungsgemäßen Dichtelements bzw. wärmegedämmten Systems. Es zeigen:
Fig. 1 eine Ausgestaltung eines Dichtelements im Querschnitt (nicht unter die Erfindung fallend),
Fig. 2 eine Ausgestaltung eines erfindungsgemäßen Dichtbandes im Querschnitt, und
Fig. 3 ein erfindungsgemäßes wärmegedämmtes System im Querschnitt.

Nachfolgend wird für die Beschreibung des Ausführungsbeispiels der Erfindung zur Vereinfachung davon ausgegangen, dass das erfindungsgemäße Dichtelement 10 als Fugendichtband ausgestaltet ist, wobei die Erfindung selbstverständlich nicht auf dieses Beispiel beschränkt ist.

Fig. 1 zeigt eine Ausführungsform eines nicht unter die Erfindung fallenden Fugendichtbands 10 zur Abdichtung einer Fuge, beispielsweise zwischen einer Tür und einem Mauerwerk, die zur Vereinfachung der Darstellung in den Fig. 1 - 2 nicht gezeigt sind.

Das Fugendichtband 10 erstreckt sich von einem ersten Abschnitt 11, welcher der Innenseite des Gebäudes zugewandt ist, zu einem zweiten Abschnitt 12, welcher der Außenseite des Gebäudes zugewandt ist. Dabei definiert die Erstreckungsrichtung vom ersten Abschnitt 11 zum zweiten Abschnitt 12 die Breitenrichtung. Quer zu dieser Breitenrichtung wird das Fugendichtband 10 durch eine - hier unten dargestellte - Einbaukante 19 sowie eine - hier oben dargestellte - Einbaukante 18 begrenzt. Diese beiden Einbaukanten 18, 19 definieren die Dicke des Fugendichtbands 10 und sind dem Rahmen bzw. dem Mauerwerk zugewandt oder umgekehrt. Aus Fig. 1 ist ersichtlich, dass die Dicke des Fugendichtbands 10 bei einem vierten Abschnitt 14, der im Bereich des ersten Abschnitts 11 (also hier der Innenseite) liegt, größer als die Dicke bei einem dritten Abschnitt 13 ist, der im Bereich des zweiten Abschnitts 12 (also hier der Außenseite) liegt. Vom zweiten Abschnitt 12 bzw. dritten Abschnitt 13 zum ersten Abschnitt 11 bzw. vierten Abschnitt 14 nimmt die Dicke des Fugendichtbands glatt bzw. linear zu, d.h. die Einbaukante 18 bildet im Querschnitt eine Gerade. Auch die Einbaukante 19 bildet im Querschnitt eine Gerade, wobei sie im Wesentlichen senkrecht auf die den ersten Abschnitt 11 begrenzende Fläche und die den zweiten Abschnitt begrenzende Fläche steht. Die Einbaukante 18 ist jedoch gegen die den ersten und zweiten Abschnitt 11 bzw. 12 definierenden bzw. begrenzenden Flächen geneigt. Unterhalb der Einbaukante 19 ist bei dieser Ausführungsform sowie bei den in den Fig. 2 dargestellten Ausführungsformen ein weiteres Fugendichtband 30 mit quaderförmigem Querschnitt - also mit nicht profilierten, nicht näher bezeichneten Einbaukanten verbunden, um eine größere Gesamtdicke des Fugendichtbands zu erreichen. Das Vorhandensein dieses weiteren Fugendichtbands 30 ist jedoch nicht wesentlich für die vorliegende Erfindung, sondern stellt nur eine vorteilhafte Weiterbildung dar.

In den Fig. 2 bezeichnen - außer wenn es anders angegeben ist - gleiche Bezugszeichen gleiche Merkmale und bedürfen daher nicht in jedem Fall einer erneuten Beschreibung.

Gemäß der in Fig. 2 dargestellten Ausführungsform fällt die Dicke ab dem an der Begrenzung des Dichtelements in Breitenrichtung des Fugendichtbands 10 befindlichen dritten Abschnitt 13 zunächst linear ab und steigt dann linear bis zu einem Maximum im Bereich des vierten Abschnitts 14 an. Es befindet sich der vierte Abschnitt 14 nicht an der Begrenzung in Breitenrichtung des Fugendichtbands 10, sondern erst bezüglich des ersten Abschnitts 11 um etwa 1/4 bis 1/5 der Breite nach innen versetzt. Nach dem Maximum im vierten Bereich 14 fällt die Dicke dann wieder ab. Es ist jedoch festzuhalten, dass die Dicke des Dichtelements 10 im dritten Abschnitt 13 (das ist in der Regel der der Außenseite zugewandte Abschnitt) geringer ist als im Bereich des vierten Abschnitts 14 (der in der Regel der Innenseite zugewandt ist). In jedem Fall wird jedoch die für das Funktionieren der erfindungsgemäßen Fugendichtung unerlässliche Profilierung des Fugendichtbands bzw. Dichtelements eingehalten, dass letzteres innen dichter als außen sein muss. Hierbei dürfte klar sein, dass es nicht so sehr auf die Unterscheidung innen/außen ankommt, sondern auf das Milieu, welches üblicherweise dort vorherrscht. In anderen Worten muss z.B. das erfindungsgemäße Dichtelement "verkehrt" herum eingebaut werden, wenn es außen üblicherweise wärmer ist als innen, wie dies beispielsweise bei einem Kühlhaus der Fall ist.

In Fig. 3 ist schematisch der Aufbau eines erfindungsgemäßen wärmegedämmten Systems dargestellt. Zwischen einem Türrahmen 42, der als Beispiel für den Randbereich eines Bauelements stehen soll, und einem Mauerwerk 44, das exemplarisch für den Anschlussbereich eines Gebäudes stehen soll, ist ein Fugendichtband 10 eingesetzt. Das Fugendichtband 10 erstreckt sich gemäß Darstellung in Fig. 3 in Breitenrichtung von links nach rechts, wobei der linke Rand von einem ersten Abschnitt 11 und der rechte Rand von einem zweiten Abschnitt 12 gebildet ist. In dem links befindlichen vierten Abschnitt 14, der sich im Bereich des ersten Abschnitts 11 befindet, ist das Fugendichtband 10 stärker komprimiert als in dem rechts befindlichen dritten Abschnitt 13, der sich im Bereich des zweiten Abschnitts 12 befindet. Dadurch ist das Fugendichtband 10 links dichter gegenüber Dampfdiffusion als rechts. Somit ist bei der üblichen Einbauweise davon auszugehen, dass sich der erste Abschnitt 11 bzw. der vierte Abschnitt 14 in demjenigen Bereich des Fugendichtbands 10 befinden, welcher der Innenseite des Gebäudes zugewandt ist, während sich der zweite Abschnitt 12 und der dritte Abschnitt 13 in demjenigen Bereich des Fugendichtbands 10 befinden, der zur Außenseite des Gebäudes hin ausgerichtet ist. Durch den höheren Kompressionsgrad im Bereich der Innenseite des Fugendichtbands 10 ist dieses dort dichter als im Bereich der Außenseite, wo der Kompressionsgrad niedriger ist. So kann eventuell von der Innenseite her in das Fugendichtband 10 eingedrungene Feuchtigkeit leicht zur Außenseite hin entweichen und verbleibt nicht im Fugendichtband 10.

Es ist festzuhalten, dass die unter Bezug auf die dargestellten und beschriebenen Ausführungsformen beschriebenen Merkmale der Erfindung, wie beispielsweise die Art und Gestaltung der Änderungen der Dicke des Fugendichtbands bzw. des Dichtelements oder dessen genaue Anordnung zwischen Randbereich und Anschlussbereich, auch bei anderen Ausführungsformen vorhanden sein können, außer wenn es anders angegeben ist oder sich aus technischen Gründen von selbst verbietet.

### Bezugszeichenliste

- 10: Fugendichtband/Dichtelement
- 11: erster Abschnitt
- 12: zweiter Abschnitt
- 13: dritter Abschnitt
- 14: vierter Abschnitt
- 18, 19: Einbaukante
- 30: weiteres Fugendichtband/Dichtelement
- 42: Rahmen/Randbereich eines Bauelements
- 44: Mauerwerk/Anschlussbereich eines Gebäudes oder Fahrzeugs

## Patentansprüche

1. Dichtelement (10) ausgebildet als Fugendichtband, für die Abdichtung eines Randbereichs (42) eines Bauelements gegen einen benachbarten Anschlussbereich (44) eines Gebäudes, wobei sich das Dichtelement (10) zwischen einem ersten Abschnitt (11) und einem zweiten Abschnitt (12) in einer Breitenrichtung erstreckt sowie quer zur Breitenrichtung in einer Dickenrichtung je eine dem Randbereich (42) und dem Anschlussbereich (44) zugewandte Einbaukante (18, 19) aufweist, und das Dichtelement (10) so profiliert ist, dass es in Abwesenheit von äußerer Einwirkung im Bereich des ersten Abschnitts (11) eine größere Dicke aufweist als im Bereich des zweiten Abschnitts (12) und so komprimierbar ist, dass seine Dicke vom ersten Abschnitt (11) bis zum zweiten Abschnitt (12) bei einem Einbau zwischen dem Randbereich (42) und dem Anschlussbereich (44) im Wesentlichen gleich ist, und wobei sich der erste Abschnitt (11) und der zweite Abschnitt (12) jeweils an den Begrenzungen des Dichtelements (10) in der Breitenrichtung befinden, dadurch gekenntzeichnet, dass in Abwesenheit von äußerer Einwirkung die Dicke des Dichtelementes (10) vom zweiten Abschnitt (12) zum ersten Abschnitt (11) hin abnimmt, dann wieder zunimmt und schließlich wieder abnimmt, wobei dessen Dicke am zweiten Abschnitt (12) kleiner ist als am ersten Abschnitt (11), und dass das Fugendichtband einen vierten Abschnitt (14) im Bereich des ersten Abschnitts (11) und einen dritten Abschnitt (13) im Bereich des zweiten Abschnitts (12) aufweist, derart, dass die Dicke des Dichtelementes ab dem an der Begrenzung des Dichtelementes (10) in Breitenrichtung des Fugendichtbandes (10) befindlichen dritten Abschnitt (13) zunächst linear abfällt und dann bis zu einem Maximum im Bereich des vierten Abschnitts (14) ansteigt, und dass dieses Maximum um 1/4 bis 1/5 der Breite des Dichtelements nach innen bezüglich des ersten Abschnitts (11) versetzt angeordnet ist.

2. Dichtelement (10) nach Anspruch 1, bei dem die beiden Einbaukanten (18, 19) symmetrisch bezüglich eines vom ersten Abschnitt (11) zum zweiten Abschnitt (12) verlaufenden Achse ausgebildet sind.

3. Dichtelement (10) nach einem der Ansprüche 1 oder 2, bei dem eine der Einbaukanten (19) profillos ausgebildet ist.

4. Dichtelement (10) nach einem der Ansprüche 1 oder 2, bei dem an der profillos ausgebildeten Einbaukante (19) ein weiteres Dichtelement (30) mit einer profillos ausgebildeten Einbaukante angebracht ist.

5. Dichtelement (10) nach einem der vorhergehenden Ansprüche, bei dem das Dichtelement (10) homogen mit einem Flammschutzmittel enthaltenden Imprägnierstoff getränkt ist.

6. Wärmegedämmtes System, umfassend
ein Bauelement, wie eine Tür, ein Fenster oder dergleichen, mit einem Randbereich (42),
einen Anschlussbereich (44), an den der Randbereich (42) anschließt, in einem Gebäude, und
ein Dichtelement (10) nach einem der Ansprüche 1 bis 5, für die Abdichtung des Randbereichs (42) gegen den benachbarten Anschlussbereich (44), wobei sich das Dichtelement (10) zwischen einem ersten Abschnitt (11) und einem zweiten Abschnitt (12) in einer Breitenrichtung erstreckt sowie quer zur Breitenrichtung in einer Dickenrichtung je eine dem Randbereich (42) und dem Anschlussbereich (44) zugewandte Einbaukante (18, 19) aufweist, und das Dichtelement (10) so profiliert ist, dass es in Abwesenheit von äußerer Einwirkung im Bereich des ersten Abschnitts (11) eine größere Dicke aufweist als im Bereich des zweiten Abschnitts (12), wobei das Dichtelement (10) zwischen dem Randbereich (42) und dem Anschlussbereich (44) so komprimiert ist, dass seine Dicke vom ersten Abschnitt (11) bis zum zweiten Abschnitt (12) im Wesentlichen gleich ist.

## Claims

1. Seal element (10), constructed as a joint sealing tape for sealing a rim portion (42) of a construction element against an adjacent connecting portion (44) of a building, said seal element (10) extending between a first section (11) and a second section (12) in a width direction and comprising transversely to the width direction in a thickness direction a mounting edge (18, 19), each of which turned toward said rim portion (42) and said connecting portion (44) respectively, and the seal element (10) being profiled in such a manner that, in the absence of an external impact, the same has a larger thickness in the region of the first section (11) than in the region of the second section (12) and is compressible in such a manner that its thickness from the first section (11) to the second section (12) is substantially equal when installed between the rim portion (42) and the connecting portion (44), and the first section (11) and the second section (12) being respectively located at the boundaries of the seal element (10) in the width direction, **characterized in that** in the absence of an external impact, the thickness of the seal element (10) decreases from the second section (12) to the first section (11), then increases again and finally decreases again, the thickness thereof at the second section (12) being smaller than at the first section (11), and that the joint sealing tape comprises a fourth section (14) in the region of the first section (11), and a third section (13) in the region of the second section (12) such that the thickness of the sealing element first linearly declines from the third section (13) located at the boundary of the seal element (10) in the width direction of the joint sealing tape (10) and then inclines again up to a maximum in the region of the fourth section (14), and that said maximum is offset inwards with respect to the first section (11) by 1/4 or 1/5 of the width of the seal element.

2. Seal element (10) according to claim 1, in which both mounting edges (18, 19) are formed symmetrically with respect to an axis running from the first section (11) to the second section (12).

3. Seal element (10) according to one of the claims 1 or 2, in which one of said mounting edges (19) is non-profiled.

4. Seal element (10) according to one of the claims 1 or 2, in which a further seal element (30) having a non-profiled mounting edge is attached to said non-profiled mounting edge (19).

5. Seal element (10) according to one of the preceding claims, in which the said seal element (10) is homogeneously impregnated with an impregnating agent containing a flame resistant.

6. Thermally insulated system, comprising
a construction element such as a door, a window or the like, comprising a rim portion (42),
a connecting portion (44) which is joined by said rim portion (42), in a building, and
a seal element (10) according to one of the claims 1 to 5, for sealing a rim portion (42) against the adjacent connecting portion (44), said sealing element (10) extending between a first section (11) and a second section (12) in a width direction and comprising transversely to the width direction in a thickness direction a mounting edge (18, 19) that is each turned toward said rim portion (42) and said connecting portion (44), and the seal element (10) being profiled in such a manner that, in the absence of an external impact, the seal element has a larger thickness in the region of the first section (11) than in the region of the second section (12), wherein the seal element (10) is compressed between the first rim portion (42) and the connecting portion (44) in such a manner that its thickness from the first section (11) to the second section (12) is substantially equal.

## Revendications

1. Élément d'étanchéité (10) configuré comme une bande d'étanchéité de joint destinée à l'étanchement d'une zone de bord (42) d'un élément de construction par rapport à une zone de raccordement voisine (44) d'un bâtiment, ledit élément d'étanchéité (10) s'étendant entre une première partie (11) et une deuxième partie (12) dans une direction de largeur et comprenant transversalement à la direction de largeur dans une direction de l'épaisseur une arête d'installation (18, 19) respectivement tournée vers la zone de bord (42) et vers la zone de raccordement (44), et l'élément d'étanchéité (10) étant profilé de manière à présenter, lors de l'absence d'une action externe, une épaisseur plus grande dans la zone de la première partie (11) que dans la zone de la deuxième partie (12) et étant compressible de sorte que son épaisseur de la première partie (11) jusqu'à la deuxième partie (12) est sensiblement égal lors d'une installation entre la zone de bord (42) et la zone de raccordement (44), et la première partie (11) et la deuxième partie (12) se trouvant chacune près des limitations de l'élément d'étanchéité dans la direction de l'épaisseur, **caractérisé en ce que**, lors de l'absence d'une action externe, l'épaisseur de l'élément d'étanchéité (10) diminue de la deuxième partie (12) vers la première partie (11), puis augmente et enfin diminue de nouveau, son épaisseur sur la deuxième partie (12) étant plus petit que dans la première partie (11), et **en ce que** la bande d'étanchéité de joint comporte une quatrième partie (14) dans la région de la première partie (11) et une troisième partie (13) dans la région de la deuxième partie (12), de sorte que l'épaisseur de l'élément d'étanchéité tout d'abord descend linéairement de la troisième partie (13) se trouvant près de la limitation de l'élément d'étanchéité de joint (10) dans la direction de l'épaisseur de la bande d'étanchéité de joint (10) et puis monte jusqu'à un maximum dans la région de la quatrième partie (14), et que ce maximum est disposé de manière décalée vers l'intérieur par rapport à la première partie par 1/4 à 1/5 de l'épaisseur de l'élément d'étanchéité.

2. Élément d'étanchéité (10) selon la revendication 1, dans lequel les deux arêtes d'installation (18, 19) sont formées de manière symétrique par rapport à un axe s'étendant de la première partie (11) à la deuxième partie (12).

3. Élément d'étanchéité (10) selon l'une des revendications 1 ou 2, dans lequel l'une des arêtes d'installation (19) est configurée de manière non-profilée.

4. Élément d'étanchéité (10) selon l'une des revendications 1 ou 2, dans lequel est installé sur l'arête d'installation non-profilé (19) un autre élément d'étanchéité (30) comportant une arête d'installation non-profilé.

5. Élément d'étanchéité (10) selon l'une des revendications précédentes, dans lequel l'élément d'étanchéité est imprégné, de manière homogène, d'un agent d'imprégnation contenant un agent pare-flammes.

6. Système muni d'une isolation thermique, comprenant:
un élément de construction tel qu'une porte, une fenêtre ou d'autres éléments semblables, comprenant une zone de bord (42),
une zone de raccordement (44) à laquelle se joint la zone de bord ( 42), dans un bâtiment, et
un élément d'étanchéité (10) selon l'une des revendications 1 à 5 destinée à l'étanchement de la zone de bord (42) par rapport à la zone de raccordement voisine (44), ledit élément d'étanchéité (10) s'étendant entre une première partie (11) et une deuxième partie (12) dans une direction de largeur et comprenant transversalement à la direction de largeur dans une direction de l'épaisseur une arête d'installation (18, 19) respectivement tournée vers la zone de bord (42) et vers la zone de raccordement (44), et l'élément d'étanchéité (10) étant profilé de manière à présenter, lors de l'absence d'une action externe, une épaisseur plus grande dans la zone de la première partie (11) que dans la zone de la deuxième partie (12), et l'élément d'étanchéité (10) étant comprimé entre la zone de bord (42) et la zone de raccordement (44) de sorte que son épaisseur de la première partie (11) jusqu'à la deuxième partie (12) est sensiblement égal.
